# EUROPÄISCHE PATENTSCHRIFT

(11) **EP 4 253 711 B1**
(45) Veröffentlichungstag und Bekanntmachung des Hinweises auf die Patenterteilung: **21.05.2025**
(21) Anmeldenummer: 23160674.0
(22) Anmeldetag: 08.03.2023
(51) Int. Cl.: E06B 9/171, E06B 9/44

(54) **WICKELVORRICHTUNG ZUR VERWENDUNG AN EINER SONNENSCHUTZEINRICHTUNG**
WINDING DEVICE FOR USE ON A SUN PROTECTION DEVICE
DISPOSITIF D'ENROULEMENT DESTINÉ À ÊTRE UTILISÉ SUR UN DISPOSITIF DE PROTECTION SOLAIRE

(30) Priorität: 23.03.2022 DE 102022106755
(43) Veröffentlichungstag der Anmeldung: 04.10.2023
(73) Patentinhaber: MHZ HACHTEL GmbH & Co. KG, 70771 Leinfelden-Echterdingen (DE)
(72) Erfinder: Hachtel, Jochen, 97990 Weikersheim (DE); Böhm, Dieter, 97258 Gollhofen (DE)
(74) Vertreter: advotec.

(56) Entgegenhaltungen:
- WO-A1-2020/089220
- DE-C- 848 700
- FR-A- 1 001 329

## Beschreibung

Die Erfindung betrifft eine Wickelvorrichtung zur Verwendung an einer Sonnenschutzeinrichtung nach dem Oberbegriff des Anspruchs 1.

Gattungsgemäße Wickelvorrichtungen werden insbesondere, jedoch keineswegs ausschließlich, zum Aufwickeln des Sonnenschutzbehangs an Sonnenschutzrollos verwendet. Bei diesen Sonnenschutzrollos wird der in der Regel textile Sonnenschutzbehang vertikal nach unten abgewickelt, um dadurch die Sonneneinstrahlung durch ein Fenster zu vermindern. Der Sonnenschutzbehang kann dabei wahlweise entweder an der Außenseite oder auf der Innenseite des Fensters angeordnet sein.

Abhängig von der Breite der Wickelvorrichtung, die in der Regel im Wesentlichen der Breite des Fensters entspricht, kommt es zu einer Durchbiegung der hohlen Wickelwelle, auf die der Sonnenschutzbehang aufgewickelt wird. Je länger die Wickelwelle dabei ist, desto größer wird die im Prinzip unerwünschte Durchbiegung der Wickelwelle. Bei konventionellen Wickelvorrichtungen wird dieser unerwünschten Durchbiegung durch die Verwendung entsprechend steifer Wickelwellen entgegengewirkt. Nachteilig an diesen hochsteifen Wickelwellen ist es jedoch, dass diese entweder nur sehr teuer zu produzieren sind, beispielsweise aus kohlefaserverstärktem Kunststoff, oder ein sehr hohes Gewicht aufweisen, beispielsweise bei Aluminium-Wickelwellen.

Aus der WO 2020/089220 A1 ist darüber hinaus eine weitere Lösung zur Vermeidung einer unerwünschten Durchbiegung an der Wickelwelle einer gattungsgemäßen Wickelvorrichtung bekannt. Bei der dort beschriebenen Wickelvorrichtung findet ein Stützelement Verwendung, das im Inneren der Wickelwelle angeordnet ist und an zumindest einer Längsseite drehfest gelagert wird. Die Wickelwelle selber ist auf diesem Stützelement mittels Drehlagern drehbar gelagert. Zur Kompensation der unerwünschten Gewichtsdurchbiegung der Wickelwelle wird das Stützelement vor der Einführung in die Wickelwelle plastisch verformt. Durch die dadurch erreichte plastische Durchbiegung des Stützelements wird nach Einführung des Stützelements in die Wickelwelle erreicht, dass auch die Wickelwelle in die entsprechende Richtung verformt wird, um dadurch die durch die Gewichtsbelastung induzierte Verformung zu kompensieren. Aufgrund der drehfesten Lagerung des Stützelements wird erreicht, dass die durch die Durchbiegung des Stützelements induzierte Verformung der Wickelwelle im Wesentlichen exakt nach vertikal oben wirkt und auf diese Weise der vertikal nach unten gerichteten, gewichtsinduzierten Durchbiegung entgegensteht.

Gemäß der DE 848 700 C wird vorgeschlagen, dass zwischen zwei mittleren Federgehäusen an der Unterseite einer Stützachse ein zweckmäßig bandförmiges Versteifungselement angeordnet wird, dessen Enden in möglichster Nähe der Federgehäuse mit der Stützachse fest verbunden sind, und wobei im mittleren Teil zwischen Stützachse und Versteifungselement ein Spannschloss angeordnet ist. Nachteilig ist, dass das Spannschloss sowie das Versteifungselement in unerwünschter Weise einem ästhetischen Gesamtbild entgegenstehend auch nach der Montage weiterhin sichtbar und zugänglich sind.

Nachteilig an den aus der WO 2020/089220 A1 und der DE 848 700 C bekannten Wickelvorrichtungen ist es, dass diese nur sehr schwierig montierbar sind. Denn aufgrund der plastischen Verformung des Stützelements und der dadurch verursachten Durchbiegung des Stützelements kann das Stützelement nicht mehr problemlos in die hohle Wickelwelle eingeschoben werden. Stattdessen müssen große Kräfte aufgebracht werden, um das durchgebogene Stützelement in die unverformte hohle Wickelwelle einzuschieben. Darüber hinaus ist das Maß der durch die Durchbiegung induzierten Durchbiegung, die die durch die Gewichtskraft induzierte Durchbiegung kompensieren soll, sehr stark mit Fehlertoleranzen behaftet. So schwankt die durch die Durchbiegung induzierte Durchbiegung stark mit der Temperatur, da die Steifigkeit des Materials, aus dem das Stützelement hergestellt ist, beispielsweise Aluminium, stark von der jeweiligen Temperatur abhängt. Darüber hinaus kann es auch zu unerwünschten Kriechvorgängen im Material des Stützelements kommen, so dass die durch die Verformung des Stützelements induzierte Durchbiegung mit der Temperatur schwankt.

Ausgehend von diesem Stand der Technik ist es deshalb Aufgabe der vorliegenden Erfindung, eine neue Wickelvorrichtung zur Verwendung an einer Sonnenschutzeinrichtung vorzuschlagen, die die vorstehend beschriebenen Nachteile vermeidet.

Diese Aufgabe wird mittels einer Wickelvorrichtung nach der Lehre des Anspruchs 1 gelöst.

Vorteilhafte Ausführungsformen der Erfindung sind Gegenstand der Unteransprüche.

Die erfindungsgemäße Wickelvorrichtung beruht auf dem Grundgedanken, dass am oder im drehfest gelagerten Stützelement ein Zug- oder Druckorgan vorgesehen ist, das zumindest abschnittsweise außerhalb der neutralen Biegefaser des Stützelements verläuft. Das Zug- oder Druckorgan kann dabei zwischen zwei am Stützelement befestigten Endstücken unter Zug oder Druck eingespannt werden. Aufgrund der Anordnung des Zug- oder Druckorgans außerhalb der neutralen Biegefaser wird durch die Einspannung des Zug- oder Druckorgans unter Zug oder Druck eine Stützwirkung des Stützelements induziert. Die Stützwirkung des Stützelements ändert sich dabei aufgrund der drehfesten Lagerung des Stützelements auch bei Rotation der Wickelwelle nicht. Stattdessen biegt sich also das Stützelement aufgrund der Zug- oder Druckbelastung mittels des Zug- oder Druckorgans in eine ganz bestimmte Richtung, insbesondere vertikal nach oben. Diese vertikal nach oben gerichtete Stützwirkung des Stützelements kann dann auf diese Weise die vertikal nach unten gerichtete Durchbiegung der hohlen Wickelwelle kompensieren. Da die durch das Zug- oder Druckorgan induzierte Stützwirkung erst bei Aufbringung der Zug- oder Druckbelastung durch Einspannung des Zug- oder Druckorgans zwischen den Stützelementen auftritt, kann das Stützelement problemlos in der hohlen Wickelwelle montiert werden. Eine belastungsfreie Durchbiegung des Stützelements tritt also im Ergebnis nicht auf.

Das Maß der gewichtsinduzierten Durchbiegung der hohlen Wickelwelle in der Wickelvorrichtung kann von einer Vielzahl von Einflussgrößen beeinflusst sein. Insbesondere die Länge der Wickelwelle und das Gewicht des Sonnenschutzbehangs haben einen großen Einfluss auf das Maß der Durchbiegung. Um die Kompensation der Durchbiegung durch die Stützwirkung des Zug- oder Druckorgans flexibel auf unterschiedlichste Randbedingungen anpassen zu können, ist zwischen zumindest einem Endstück am Stützelement einerseits und dem Zug- oder Druckorgan andererseits ein Einstellelement vorgesehen. Das Einstellelement dient dabei zur Veränderung der Länge des Zug- oder Druckorgans bzw. der Einspannlänge zwischen den Endlagern. Durch diese Veränderung der Länge des Zug- oder Druckorgans bzw. der Einspannlänge zwischen den Endlagern kann das Maß der Zug- bzw. Druckbelastung des Stützelements in einem weiten Einstellbereich verändert werden, so dass sich das Stützelement entsprechend stärker bzw. schwächer durchbiegt. Diese vertikal nach oben gerichtete Durchbiegung des Stützelements kompensiert dann abhängig von der Einstellung exakt die vertikal nach unten gerichtete, gewichtsinduzierte Durchbiegung der Wickelwelle, so dass im Ergebnis sowohl Wickelwelle als auch Stützelement keine geometrischen Durchbiegungen mehr aufweisen, sondern einen weitgehend vertikalen Verlauf aufweisen.

Welche Art von Zug- oder Druckorgan zur Aufbringung der Zug- oder Druckbelastung im Stützelement verwendet wird, ist grundsätzlich beliebig. Nach einer ersten bevorzugten Ausführungsform wird dazu eine Druckstange verwendet.

Soweit das Zug- oder Druckorgan in der Art einer Druckstange ausgebildet ist, sollte diese bevorzugt oberhalb der neutralen Biegefaser des Stützelements angeordnet sein. Im Ergebnis kann dadurch erreicht werden, dass die nach unten gerichtete, gewichtsinduzierte Durchbiegung der hohlen Wickelwelle durch die belastungsinduzierte Stützwirkung des Stützelements kompensierbar ist.

Alternativ zur Verwendung einer Druckstange kann als Zug- oder Druckorgan auch ein Zugseil im Stützelement verbaut werden.

Bei Verwendung eines Zugseils sollte dieses bevorzugt unterhalb der neutralen Biegefaser des Stützelements angeordnet werden, um durch die belastungsinduzierte Durchbiegung des Stützelements die gewichtsinduzierte Stützwirkung der Wickelwelle kompensieren zu können.

Welche Art von Einstellelement zur Einstellung der Länge des Zug- oder Druckorgans bzw. der Einspannlänge zwischen den Endlagern genutzt wird, ist grundsätzlich beliebig. Besonders einfach kann das Einstellelement in der Art einer Einstellschraube ausgebildet sein. Diese Einstellschraube kann dann mittelbar oder unmittelbar an der Stirnseite der Druckstange zur Anlage kommen und durch Einschrauben der Einstellschraube eine Druckbelastung in der Druckstange induzieren.

Weiterhin ist es besonders vorteilhaft, wenn das Stützelement einen mehreckigen Querschnitt aufweist.

Durch den mehreckigen Querschnitt kann die elastische Verformung des Stützelements durch die Zug- oder Druckbelastung besonders gut an die jeweiligen Randbedingungen angepasst werden.

Konstruktiv ist es besonders vorteilhaft, wenn an der Oberseite des Stützelements außerhalb der neutralen Biegefaser ein Profilabschnitt vorgesehen ist, in dem das Zug- oder Druckorgan aufgenommen wird. Durch diesen Profilabschnitt kann das Zug- oder Druckorgan drehfest im Stützelement gelagert werden, so dass es sich auch bei Belastung, beispielsweise beim Einstellen des Drucks mittels einer Einstellschraube, nicht verdreht.

Weiterhin ist es vorteilhaft, wenn das Stützelement von einem Hohlprofil gebildet wird, wobei im Inneren des Hohlprofils ein Einsteckprofil angeordnet ist. Zwischen der Außenseite des Einsteckprofils und der Innenseite des Hohlprofils ist dann ein Profilabschnitt zur Aufnahme des Zug- oder Druckorgans gebildet.

In welcher Weise die Wickelvorrichtung zum Ab- bzw. Aufrollen des Sonnenschutzbehangs angetrieben wird, ist grundsätzlich beliebig. Dieser Antrieb kann insbesondere auch mittels eines manuell antreibbaren Antriebsorgans, beispielsweise einer Zugkette, realisiert werden.

Im Hinblick auf den Komfort der Bedienung der Wickelvorrichtung ist es jedoch besonders vorteilhaft, wenn in der Wickelwelle neben dem Stützelement ein Antriebsmotor angeordnet ist, mit dem die Wickelwelle rotatorisch antreibbar ist.

Zur Befestigung der Wickelvorrichtung an einer Decke oder Wand ist es besonders vorteilhaft, wenn die Wickelvorrichtung zwischen zwei Wandbefestigungselementen befestigbar ist.

Zur drehfesten Lagerung des Stützelements kann dieses in einfacher Weise drehfest mit einem der beiden Wandbefestigungselemente verbunden werden.

Im Hinblick auf den notwendigen Längenausgleich zwischen dem Abstand der beiden Wandbefestigungselemente einerseits und der Länge der Wickelvorrichtung andererseits ist es vorteilhaft, wenn das Stützelement an zumindest einem Wandbefestigungselement axial federnd gelagert ist.

Für welche Art von Sonnenschutzeinrichtung die erfindungsgemäße Wickelvorrichtung Verwendung findet, ist grundsätzlich beliebig.

Besonders vorteilhaft ist die Verwendung der erfindungsgemäßen Wickelvorrichtung bei Sonnenschutzrollos, die an der Wickelwelle eines Sonnenschutzbehangs, der durch Rotation der Wickelwelle vertikal nach unten abgewickelt werden kann, befestigt sind.

Alternativ dazu kann die erfindungsgemäße Wickelvorrichtung auch bei Sonnenschutzmarkisen eingesetzt werden, bei denen der Sonnenschutzbehang zur Seite hin abgerollt wird.

Eine Ausführungsform der Erfindung ist in den Zeichnungen schematisiert dargestellt und wird nachfolgend beispielhaft erläutert.

Es zeigen:
- **Fig. 1**: eine erfindungsgemäße Wickelvorrichtung in perspektivischer seitlicher Ansicht;
- **Fig. 2**: das mehreckige Stützelement der Wickelvorrichtung gemäß Fig. 1 in perspektivischer seitlicher Ansicht;
- **Fig. 3**: die Wickelvorrichtung gemäß Fig. 1 im Längsschnitt;
- **Fig. 4**: die Wickelvorrichtung gemäß Fig. 3 in einem vergrößerten Ausschnitt des Längsschnitts.

**Fig. 1** zeigt eine Wickelvorrichtung 01 mit einer hohlen Wickelwelle 02, an der ein in Fig. 1 nicht dargestellter Sonnenschutzbehang aufgewickelt werden kann. Die Wickelwelle 02 ist zwischen zwei Wandbefestigungselementen 03 und 04 drehbar gelagert und kann mittels eines im Inneren der Wickelwelle 02 angeordneten Antriebsmotors 05 (siehe Fig. 3) motorisch angetrieben werden.

**Fig. 2** zeigt ein Stützelement 06 mit mehreckigem Querschnitt, das im Inneren der hohlen Wickelwelle 02 angebracht ist und drehfest mit dem linken Wandbefestigungselement 03 verbunden werden kann. Am Außenumfang des Stützelements 06 sind mehrere Drehlager 07 angebracht, auf denen die hohle Wickelwelle 02 drehbar gelagert wird, um eine Rotation der Wickelwelle 02 relativ zum drehfest angebrachten Stützelement 06 zu realisieren.

**Fig. 3** zeigt die Wickelvorrichtung 01 im Längsschnitt. Man erkennt die Wickelwelle 02, die Wandbefestigungselemente 03 und 04, den Antriebsmotor 05, das Stützelement 06 und die Drehlager 07. Im Inneren des Stützelements 06 ist ein Druckorgan 08, das in der Art einer Druckstange ausgebildet ist, angeordnet. Das Druckorgan 08 kann dabei zwischen zwei Endstücken 09 und 10, die im Inneren des Stützelements 06 festgelegt sind, unter Druck eingespannt werden, um auf diese Weise eine Stützwirkung des Stützelements nach oben zu induzieren. Diese Stützwirkung des Stützelements weist dabei vertikal nach oben und wirkt der gewichtsinduzierten Durchbiegung der Wickelwelle 02 entgegen. Der Aufbau und die Funktion des Druckorgans 08 werden nachfolgend anhand der Darstellung in Fig. 4 noch näher erläutert.

**Fig. 4** zeigt den Längsschnitt durch die Wickelvorrichtung 01 in einem vergrößerten Ausschnitt im Bereich des Wandbefestigungselements 03. Man erkennt das Druckorgan 08 im Inneren des Stützelements 06. Mittels einer Einstellschraube 11 kann das als Druckstange ausgebildete Druckorgan 08 unter Druck gesetzt werden. Aufgrund der Anordnung des Druckorgans 08 außerhalb der neutralen Biegefaser des Stützelements 06 wird durch die Druckbelastung eine Stützwirkung des Stützelements nach oben induziert, die der gewichtsinduzierten Durchbiegung der Wickelwelle 02 entgegenwirkt, so dass die unerwünschte Durchbiegung im Ergebnis kompensiert wird. Zur Lagerung des Druckorgans 08 im Inneren des hohlen Stützelements 06 dient ein Einsteckprofil 12, das in das als Hohlprofil ausgebildete Stützelement 06 eingesteckt wird. Das Wandbefestigungselement 03 ist axial federnd am linken Ende der Wickelwelle 02 angeordnet, um einen Längenausgleich bei der Wandbefestigung zu realisieren.

## Patentansprüche

1. Wickelvorrichtung (01) zur Verwendung an einer Sonnenschutzeinrichtung, wobei die Wickelvorrichtung (01) eine hohle Wickelwelle (02) umfasst, auf die ein Sonnenschutzbehang aufgewickelt werden kann, und wobei im Inneren der Wickelwelle (01) ein zumindest einseitig drehfest gelagertes Stützelement (06) angeordnet ist, auf dem die Wickelwelle (02) mit Drehlagern (07) drehbar gelagert ist, und wobei das Stützelement (06) eine neutrale Biegefaser aufweist, die parallel zur Längsachse der Wickelwelle (02) verläuft,
**dadurch gekennzeichnet,**
**dass** am oder im Stützelement (06) ein Zug- oder Druckorgan (08) vorgesehen ist, das zumindest abschnittsweise außerhalb der neutralen Biegefaser des Stützelements (06) verläuft, wobei das Zug- oder Druckorgan (08) zwischen zwei am Stützelement (06) befestigten Endstücken (09, 10) unter Zug oder Druck eingespannt werden kann, wobei zwischen zumindest einem Endstück (09) am Stützelement (06) einerseits und dem Zug- oder Druckorgan (08) andererseits ein Einstellelement vorgesehen ist, mit dem die Länge des Zug- oder Druckorgans (08) oder die Einspannlänge zwischen den Endlagern (09, 10) veränderbar ist.

2. Wickelvorrichtung nach Anspruch 1,
**dadurch gekennzeichnet,**
**dass** das Zug- oder Druckorgan (08) in der Art einer Druckstange ausgebildet ist.

3. Wickelvorrichtung nach Anspruch 2,
**dadurch gekennzeichnet,**
**dass** die Druckstange oberhalb der neutralen Biegefaser des Stützelements (06) angeordnet ist.

4. Wickelvorrichtung nach Anspruch 1,
**dadurch gekennzeichnet,**
**dass** das Zug- oder Druckorgan in der Art eines Zugseils ausgebildet ist.

5. Wickelvorrichtung nach Anspruch 4,
**dadurch gekennzeichnet,**
**dass** das Zugseil unterhalb der neutralen Biegefaser des Stützelements angeordnet ist.

6. Wickelvorrichtung nach einem der Ansprüche 1 bis 5,
**dadurch gekennzeichnet,**
**dass** das Einstellelement in der Art einer Einstellschraube (11) ausgebildet ist, die mittelbar oder unmittelbar an der Stirnseite der Druckstange (08) zur Anlage kommen kann.

7. Wickelvorrichtung nach einem der Ansprüche 1 bis 6,
**dadurch gekennzeichnet,**
**dass** das Stützelement (06) einen mehreckigen Querschnitt aufweist.

8. Wickelvorrichtung nach einem der Ansprüche 1 bis 7,
**dadurch gekennzeichnet,**
**dass** an der Oberseite des Stützelements (06) außerhalb der neutralen Biegefaser ein Profilabschnitt vorgesehen ist, in dem das Zug- oder Druckorgan (08) aufgenommen ist.

9. Wickelvorrichtung nach einem der Ansprüche 1 bis 8,
**dadurch gekennzeichnet,**
**dass** das Stützelement (06) von einem Hohlprofil gebildet wird, wobei im Inneren des Hohlprofils ein Einsteckprofil (12) angeordnet ist, und wobei zwischen der Außenseite des Einsteckprofils (12) und der Innenseite des Hohlprofils der Profilabschnitt zur Aufnahme des Zug- oder Druckorgans (08) gebildet ist.

10. Wickelvorrichtung nach einem der Ansprüche 1 bis 9,
**dadurch gekennzeichnet,**
**dass** in der Wickelwelle (02) neben dem Stützelement (06) ein Antriebsmotor (05) angeordnet ist, mit dem die Wickelwelle (02) rotatorisch antreibbar ist.

11. Wickelvorrichtung nach einem der Ansprüche 1 bis 10,
**dadurch gekennzeichnet,**
**dass** die Wickelvorrichtung (01) zwischen zwei Wandbefestigungselementen (09, 10) an einer Wand befestigbar ist.

12. Wickelvorrichtung nach einem der Ansprüche 1 bis 11,
**dadurch gekennzeichnet,**
**dass** das Stützelement (06) drehfest mit zumindest einem Wandbefestigungselement (09) verbunden ist.

13. Wickelvorrichtung nach einem der Ansprüche 1 bis 12,
**dadurch gekennzeichnet,**
**dass** das Stützelement an zumindest einem Wandbefestigungselement (09) axial federnd gelagert ist.

14. Wickelvorrichtung nach einem der Ansprüche 1 bis 13,
**dadurch gekennzeichnet,**
**dass** der an der Wickelwelle (02) befestigte Sonnenschutzbehang als Rollo vertikal nach unten abgewickelt werden kann und/oder dass der an der Wickelwelle (02) befestigte Sonnenschutzbehang als Markise seitlich abgewickelt werden kann.

## Claims

1. A winding device (01) for being used on a sun protection device, the winding device (01) comprising a hollow winding shaft (02) on which a sun protection blind is capable of being wound, a support element (06) which is mounted at least on one side in a rotationally fixed manner and on which the winding shaft (02) is rotatably mounted by means of pivot bearings (07) being disposed inside the winding shaft (02), and the support element (06) having a neutral bending fibre running parallel to the longitudinal axis of the winding shaft (02),
**characterised in that**
a traction or pressure member (08) is provided on or in the support element (06), at least a section of said traction or pressure member (08) running outside the neutral bending fibre of the support element (06), the traction or pressure member (08) being capable of being clamped under traction or pressure between two end pieces (09, 10) fixed on the support element (06), an adjusting element being provided between at least one end piece (09) on the support element (06) on the one hand and the traction or pressure member (08) on the other hand, the length of the traction or pressure member (08) or the clamping length between the end bearings (09, 10) being changeable by means of said adjusting element.

2. The winding device according to claim 1,
**characterised in that**
the traction or pressure member (08) is realised in the manner of a pressure bar.

3. The winding device according to claim 2,
**characterised in that**
the pressure bar is disposed above the neutral bending fibre of the support element (06).

4. The winding device according to claim 1,
**characterised in that**
the traction or pressure member is realised in the manner of a traction rope.

5. The winding device according to claim 4,
**characterised in that**
the traction rope is disposed below the neutral bending fibre of the support element.

6. The winding device according to any one of claims 1 to 5,
**characterised in that**
the adjusting element is realised in the manner of an adjusting screw (11) which is able to come to rest indirectly or directly on the end side of the pressure bar (08).

7. The winding device according to any one of claims 1 to 6,
**characterised in that**
the support element (06) has a polygonal cross section.

8. The winding device according to any one of claims 1 to 7,
**characterised in that**
a profile section is provided on the top of the support element (06) outside the neutral bending fibre, the traction or pressure member (08) being received in said profile section.

9. The winding device according to any one of claims 1 to 8,
**characterised in that**
the support element (06) is realised by a hollow profile, an insertion profile (12) being disposed inside the hollow profile and the profile section being realized between the outside of the insertion profile (12) and the inside of the hollow profile in order to receive the traction or pressure member (08).

10. The winding device according to any one of claims 1 to 9,
**characterised in that**
a drive motor (05) by means of which the winding shaft (02) is drivable in a rotary manner is disposed in the winding shaft (02) next to the support element (06).

11. The winding device according to any one of claims 1 to 10,
**characterised in that**
the winding device (01) is fixable between two wall mounting elements (09, 10) on a wall.

12. The winding device according to any one of claims 1 to 11,
**characterised in that**
the support element (06) is connected in a rotationally fixed manner to at least one wall mounting element (09).

13. The winding device according to any one of claims 1 to 12,
**characterised in that**
the support element is mounted in an axially resilient manner on at least one wall mounting element (09).

14. The winding device according to any one of claims 1 to 13,
**characterised in that**
the sun protection blind fixed to the winding shaft (02) is capable of being unwound vertically downward as a roller blind and/or **in that** the sun protection blind fixed to the winding shaft (02) is capable of being unwound laterally as an awning.

## Revendications

1. Dispositif d'enroulement (01) pour être utilisé sur un dispositif de protection solaire, le dispositif d'enroulement (01) comprenant un tube d'enroulement (02) creux sur lequel un écran de protection solaire est capable d'être enroulé, un élément de support (06) qui est monté solidairement en rotation au moins d'un côté et sur lequel le tube d'enroulement (02) est monté de manière rotative au moyen de paliers pivotants (07) étant disposé à l'intérieur du tube d'enroulement (02), et l'élément de support (06) ayant une fibre de flexion neutre qui s'étend parallèlement à l'axe longitudinal du tube d'enroulement (02),
**caractérisé en ce**
**qu'**un organe (08) de traction ou de pression est prévu sur ou dans l'élément de support (06), au moins une section dudit organe (08) de traction ou de pression s'étendant à l'extérieur de la fibre de flexion neutre de l'élément de support (06), l'organe (08) de traction ou de pression étant capable d'être serré sous traction ou pression entre deux pièces d'extrémité (09, 10) fixées sur l'élément de support (06), un élément de réglage étant prévu entre au moins une pièce d'extrémité (09) sur l'élément de support (06) d'une part et l'organe (08) de traction ou de pression de l'autre part, la longueur de l'organe (08) de traction ou de pression ou la longueur de serrage entre les paliers d'extrémité (09, 10) étant changeable au moyen dudit élément de réglage.

2. Dispositif d'enroulement selon la revendication 1,
**caractérisé en ce que**
l'organe (08) de traction ou de pression est réalisé à la manière d'une barre de pression.

3. Dispositif d'enroulement selon la revendication 2,
**caractérisé en ce que**
la barre de pression est disposé au-dessus de la fibre de flexion neutre de l'élément de support (06).

4. Dispositif d'enroulement selon la revendication 1,
**caractérisé en ce que**
l'organe de traction ou de pression est réalisé à la manière d'une corde de traction.

5. Dispositif d'enroulement selon la revendication 4,
**caractérisé en ce que**
la corde de traction est disposée au-dessous de la fibre de flexion neutre de l'élément de support (06).

6. Dispositif d'enroulement selon l'une quelconque des revendications 1 à 5,
**caractérisé en ce que**
l'élément de réglage est réalisé à la manière d'une vis de réglage (11) qui est capable de prendre appui indirectement ou directement contre la face frontale de la barre de pression (08).

7. Dispositif d'enroulement selon l'une quelconque des revendications 1 à 6,
**caractérisé en ce que**
l'élément de support (06) a une section transversale polygonale.

8. Dispositif d'enroulement selon l'une quelconque des revendications 1 à 7,
**caractérisé en ce**
**qu'**une section profilée est prévue sur la face supérieure de l'élément de support (06) à l'extérieur de la fibre de flexion neutre, l'organe (08) de traction ou de pression étant reçu dans ladite section profilée.

9. Dispositif d'enroulement selon l'une quelconque des revendications 1 à 8,
**caractérisé en ce que**
l'élément de support (06) est réalisé par un profilé creux, un profilé d'insertion (12) étant disposé à l'intérieur du profilé creux et la section profilée étant réalisée entre la face extérieure du profilé d'insertion (12) et la face intérieure du profilé creux pour recevoir l'organe (08) de traction ou de pression.

10. Dispositif d'enroulement selon l'une quelconque des revendications 1 à 9,
**caractérisé en ce**
**qu'**un moteur d'entraînement (05) au moyen duquel le tube d'enroulement (02) est capable d'être entraîné de manière rotative est disposé dans le tube d'enroulement (02) à côté de l'élément de support (06).

11. Dispositif d'enroulement selon l'une quelconque des revendications 1 à 10,
**caractérisé en ce que**
le dispositif d'enroulement (01) est fixable entre deux éléments (09, 10) de montage de paroi sur une paroi.

12. Dispositif d'enroulement selon l'une quelconque des revendications 1 à 11,
**caractérisé en ce que**
l'élément de support (06) est relié solidairement en rotation à au moins un élément (09) de montage de paroi.

13. Dispositif d'enroulement selon l'une quelconque des revendications 1 à 12,
**caractérisé en ce que**
l'élément de support est monté de manière axialement élastique sur au moins un élément (09) de montage de paroi.

14. Dispositif d'enroulement selon l'une quelconque des revendications 1 à 13,
**caractérisé en ce que**
l'écran de protection solaire fixé au tube d'enroulement (02) est capable d'être déroulé verticalement vers le bas comme volet roulant et/ou **en ce que** l'écran de protection solaire fixé au tube d'enroulement (02) est capable d'être déroulé latéralement comme store à l'italienne.
